# EUROPÄISCHE PATENTSCHRIFT

(11) **EP 4 213 791 B1**
(45) Veröffentlichungstag und Bekanntmachung des Hinweises auf die Patenterteilung: **17.07.2024**
(21) Anmeldenummer: 21777637.6
(22) Anmeldetag: 13.09.2021
(51) Int. Cl.: A61H 15/00

(54) **MASSAGEVORRICHTUNG**
MASSAGE DEVICE
DISPOSITIF DE MASSAGE

(30) Priorität: 17.09.2020 DE 202020003932 U
(43) Veröffentlichungstag der Anmeldung: 26.07.2023
(73) Patentinhaber: Becker, Jan, 25436 Uetersen (DE)
(72) Erfinder: Becker, Jan, 25436 Uetersen (DE)
(74) Vertreter: Hartmann, Jost
(86) Internationale Anmeldenummer: PCT/EP2021/000107
(87) Internationale Veröffentlichungsnummer: WO 2022/058040

(56) Entgegenhaltungen:
- WO-A1-2019/069118
- CN-A- 110 755 223
- US-A- 3 759 250
- US-A- 5 643 182
- US-A1- 2012 203 151
- US-A1- 2020 246 214

## Beschreibung

Die Erfindung ist eine Massagevorrichtung zur Behandlung der menschlichen Gliedmaßen, insbesondere für die Behandlung der Arme und Beine, die durch einfache Vorrichtungsmerkmale variable gestaltet und vom Anwender direkt angewendet werden kann. Armbeschwerden können sehr vielseitig sein. Die meisten Beschwerden resultieren aus Über-, Fehl- und zu einseitiger Belastung und machen sich erst nach längerer Zeit bemerkbar. Tennisarm oder auch Mausarm genannt, Golferarm, Karpaltunnelsyndrom oder allgemein Verspannungen der Unterarme sind hier typische Bezeichnungen. Es gibt auch nicht "die eine Ursache" für z.B. den Tennisarm, sondern in den meisten Fällen spielen hier zugleich mehrere Muskeln und Faszien des Unterarms, aber auch des Oberarms bis hin zur Schulter und der Rückenmuskulatur eine große Rolle. Dieses Zusammenspiel sollte bei der Behandlung der Armbeschwerden unbedingt beachtet werden.

Grundsätzlich sollte das Krankheitsbild immer von einem Facharzt ggf. mit bildgebenden Verfahren abgeklärt werden, um schwerere Schäden wie Arthrose, Knorpelschaden, Sehnenverletzungen etc. ausschließen zu können.

Die Bezeichnungen Tennis- und Golferarm sind etwas irreführend, da diese Beschwerden durch Fehlbelastungen auch in ganz anderen Bereichen entstehen können, wie längere Zeit einseitige Arbeiten oder zu starke Überlastung der Muskulatur bei Sport/Hobby/Arbeit.

Diese Fehlbelastungen führen dazu, dass die Muskulatur überbeansprucht wird und zu viel Zug auf die Sehnenansätze entsteht. Dadurch können Mikrorisse entstehen, die dann die typischen Schmerzen und Entzündungen verursachen. Auch kann eine lange Zeit zu eingeschränkte Bewegung, z.B. das Handgelenk kann im Normalfall ca. 70° nach oben und 80° nach unten bewegt werden, wird tatsächlich aber immer nur zur Hälfte bewegt, zu Verkürzungen und Verhärtungen der Muskeln führen.

Aus dem Stand der Technik sind verschiedene manuelle Massagevorrichtungen zur Selbstbehandlung bekannt.

US 2012203151 A1 beschreibt eine Vorrichtung, die das Einführen eines zu behandelnden Arms oder einer Hand zwischen zwei Massageelementen ermöglicht.

US 5643182 beschreibt ebenfalls eine Vorrichtung zum Massieren von Teilen des menschlichen Körpers und insbesondere ein vielseitiges Rollenmassagegerät zum Massieren von Körperbereichen und Extremitäten, z.B. Arme und Beine. Dieses Massagegerät besteht aus Querstreben, Gewindestangen, Federn und Massageelementen wie bei der vorliegenden Erfindung, jedoch ohne einen zusätzlichen Rahmen.

US 3759250 beschreibt ein Massagegerät von extrem einfacher Konstruktion.

Auch hierin wird ausgeführt, dass es eine Vielzahl von Geräten gibt, um es einem Benutzer zu ermöglichen, verschiedene Körperteile manuell zu massieren.

Die Vorspannkraft und der Abstand zwischen gegenüberliegenden Massageelementen, wie Rollen, bevor ein Körperteil dazwischen eingesetzt wird, sind in den Vorrichtungen des Standes der Technik häufig nicht einstellbar, und der Abstand kann ggf. nur durch umständliches Lösen, Entfernen und Wiedereinsetzen der Rollen- und Spannfederbaugruppen geändert werden. Daher ist es schwierig und unpraktisch, den Rollendruck anzupassen, um Extremitäten mit unterschiedlichen Durchmessern aufzunehmen oder um leichten Druck auf schmerzhafte Bereiche auszuüben, während ein stärkerer Druck und eine tiefere Massage gegen gut konditionierte Bereiche bereitgestellt werden sollten.

Es sind zudem zahlreiche Anbieter von Massagebällen, -rollen und anderen Hilfsmitteln, beispielsweise Faszienrollen, bekannt. Diese Hilfsmittel zur Massage oder Behandlung sind mit der eigenen Hand über die zu behandelnde Stelle zu führen. Häufig wird aber auch geraten, diese Hilfsmittel zwischen zu behandelnder Stelle und beispielsweise der Wand, dem Boden oder dem Tisch zu platzieren und mit eigenem Druck dann die entsprechenden Massage durchzuführen.

Dabei treten eine Reihe von Problemen auf:
- das Hilfsmittel verrutscht
- das Hilfsmittel fällt herunter
- der erforderliche Druck kann vom Patienten nicht aufgebracht werden bzw. nicht so lange, wie es eine erfolgreiche Behandlung vorsieht
- der Patient wird zu Haltungen und Verrenkungen gezwungen, die dem eigentlichen Zweck widersprechen

All diese Probleme werden mit der erfindungsgemäßen Massagevorrichtung gelöst.

Die erfindungsgemäße Massagevorrichtung (1) umfasst
a.) einen Rahmen (2),
b.) mindestens zwei Gewindestangen (3),
c.) zwei Querstreben (4) und
d.) ein oder mehrere Massageelemente (5)
wobei
- die Gewindestangen (3) parallel beabstandet im Rahmen (2) angeordnet sind,
- die Querstreben (4) mittels Halterungen (6) lösbar zwischen den Gewindestangen (3) angeordnet sind,
- die Massageelemente (5) an bzw. auf den Querstreben (4) angeordnet sind und
- an den Gewindestangen (3) jeweils mindestens eine Stellschraube (7) zwischen Rahmen (2) und Querstrebe (4) angeordnet ist.

Die Gewindestangen (3) weisen zumindest im Bereich zwischen Rahmen (2) und einer Querstrebe (4), ein Gewinde für die Stellschraube (7) auf.

An den Gewindestangen (3) ist jeweils mindestens eine Feder (8) zwischen Stellschraube (7) einer Querstrebe (4) vorgesehen. Dabei ist mindestens die eine Querstrebe (4) entlang der Gewindestangen (3) verschiebbar. Die Querstreben (4), an der Federn (8) anliegen, lassen sich so gegen den Federdruck verschieben.

In den Abbildungen 1 bis 15 ist die erfindungsgemäße Massagevorrichtung in verschiedenen Ausführungsformen sowie deren einzelne Bauteile erläuternd dargestellt.

Die beanspruchten, beschriebenen und dargestellten Vorrichtungsmerkmale sind entsprechenden den Beschreibungen und Abbildungen angeordnet. Angeordnet und anordnen bedeutet erfindungsgemäß je nach Ausführungsform und Zweck gleichwohl befestigt, angebracht, vorgesehen, arrangiert, feststellen, miteinander verknüpft oder bereitgestellt.

Die Gewindestangen (3) sind parallel beabstandet im Rahmen (2) angeordnet, insbesondere lösbar befestigt. Zwischen den Gewindestangen (3) sind die Querstreben (4) mittels Halterungen (6) angeordnet. An oder auf den Querstreben (4) sind wiederum die Massageelemente (5), insbesondere drehbar und lösbar, angeordnet. Die Massageelemente (5), Halterungen (6) und/oder Querstreben (4) sind vorteilhaft voneinander bzw. von den Gewindestangen (3) lösbar angeordnet.

Es können je nach Massageerfordernis ein, zwei oder mehrere Massageelemente (5) auf einer Querstrebe (4) nebeneinander angeordnet werden. In Abbildung 11 sind bevorzugte Anordnungen der Massageelemente dargestellt

Die parallel beabstandeten Gewindestangen (3) weisen bevorzugt einen Abstand entsprechend der Größe oder Ausdehnung der zu benutzenden Massageelemente (5) auf. Insbesondere ist ein Abstand zwischen den Stangen (3) im Bereich von 15 bis zu 60 cm vorteilhaft, d.h. die Länge der Querstreben (4) werden bevorzugt im Bereich von etwa 15 cm bis 60 cm gewählt.

Ebenso wird die Länge der Gewindestangen (3) vorteilhaft in diesem Bereich, insbesondere im Bereich von 15 cm bis 60 cm, gewählt.

Der Ausdehnung des Rahmens (2), also Länge und Breite bzw. Durchmesser, wird dementsprechend vorteilhaft im Bereich von 20 bis 80 cm gewählt.

Aufgrund dieser Bemaßungen der Gewindestangen (3), Querstreben (4) und Rahmen (2) ist einerseits eine Arm- bzw. Beinbehandlung einfach möglich und andererseits ist die Vorrichtung so in einem handhabbarem Maßstab anwendbar.

Die Vorrichtungsbauteile, insbesondere Gewindestangen, Querstreben und Rahmen, können vorteilhaft aus Metall, aus Stahl, Edelstahl, Messing, Kupfer und/oder Polyamid oder sogar aus Holz, bestehen.

Der Durchmesser der Stangen und Streben kann ebenfalls entsprechend den gängigen Materialvorgaben bevorzugt im Bereich von 5 bis 20 mm gewählt werden.

Die Gewindestangen können bevorzugt gewählt werden aus der Gruppe der Gewindestangen mit Regelgewinde oder Feingewinde rechtssteigend und linkssteigend nach der Normung DIN 975, DIN 976 sowie DIN 976-1 wie sie als C-Teile in der Verbindungs- und Befestigungstechnik bekannt sind.

An jeder Gewindestange (3) ist mindestens eine Stellschraube (7) zwischen Rahmen (2) und Querstrebe (4) angeordnet. An jeder Gewindestange (3) ist mindestens eine Feder (8), vorteilhaft sind mindestens zwei Federn (8), angeordnet. Eine Feder (8) ist zwischen der Stellschraube (7) und der Querstrebe (4) angeordnet. Die zweite Feder (8) ist zwischen dem Rahmen (2) und der anderen Querstrebe (4) vorgesehen.

In einer weiteren Ausführungsform umfassen die Gewindestangen (3) jeweils mindestens zwei Stellschrauben (7), wobei eine Stellschraube (7) zwischen oberem Rahmen (2) und oberer Querstrebe (4) und die zweite Stellschraube zwischen unterem Rahmen (2) und unterer Querstrebe (4) angeordnet sind und zwischen den Stellschrauben (7) und den Querstreben (4) sich jeweils eine Feder (8) befindet.

Somit ergibt sich die folgende erfindungsgemäß bevorzugte Vorrichtungsbauweise je Gewindestange (3) der beiden Ausführungsformen von oben nach unten:
- oberer Rahmen (2)
- 1. obere Stellschraube (7)
- 1. obere Feder (8)
- obere Querstrebe (4) mit Halterung (6) und Massageelementen (5)
- untere Querstrebe (4) mit Halterung (6) und Massageelementen (5)
- 2. untere Feder (8)
- 2. ggf. untere Stellschraube (7)
- unterer Rahmen (2)
wie es in Abbildung 4 dargestellt ist.

Lässt man die untere 2. Stellschraube (7) weg, ist die untere Feder (8) automatisch zwischen unterem Rahmen (2) und unterer Querstrebe (4) angeordnet (Abbildung 1).

In diesem Fall ist, wie insbesondere im Anspruch 1 formuliert, nicht von oben oder unten zu sprechen, da erfindungsgemäße Vorrichtung gleichsam angewendet werden kann, wenn man die Vorrichtung um 180° Grad dreht.

Daher ist es prinzipiell möglich, dass die eine Stellschraube (7) jeder Gewindestange (3) zwischen unterem Rahmen (2) und unterer Querstrebe (4) angeordnet ist. Dreht man die Vorrichtung um 180°, ist die gleiche Anordnung gegeben, nur dass dann die eine Stellschraube (7) jeder Gewindestange (3) zwischen oberem Rahmen (2) und oberer Querstrebe (4) angeordnet ist.

Ebenso lässt sich die erfindungsgemäße Vorrichtung anwenden, wenn die eine Stellschraube (7) an der einen Gewindestange (3) zwischen oberem Rahmen (2) und oberer Quertrebe (4) und an der anderen Gewindestange (3) die andere Stellschraube (7) zwischen unterem Rahmen (2) und unterer Querstrebe (4) angeordnet sind.

Zwischen den Querstreben (4) bzw. deren Halterung (6) können vorteilhaft auch Abstandhalterungen (9), beispielsweise wiederum Federn, positioniert werden (Abbildung 1, 5, 10 und 11). Damit werden die Massageelemente (5) auf einen Abstand gehalten, aufgrund dessen man dann den Arm oder das Bein besser zwischen die Massageelemente (5) einführen kann.

Eine weitere erfindungsgemäß bevorzugte Ausführungsform ist insbesondere für Behandlung der Beine vorgesehen. Dabei weist zumindest eine der Gewindestangen (3), bevorzugt beide Gewindestangen (3), eine Unterbrechung (17) zwischen den Querstreben (4) auf.

Der Rahmen (2) weist auf der Seite einer Gewindestangenunterbrechung (17) dann auch eine Öffnung (16) auf, die sich bevorzugt wieder verschließen lässt.

In den Abbildungen 13 A, 13 B, 14 und 15 sind diese erfindungsgemäßen Ausführungsformen der Massagevorrichtung näher dargestellt.

In Abbildung 13 A, 14 und 15 sind beide Gewindestangen (3) zwischen den Querstreben (4) unterbrochen. Es sind dann im Prinzip 4 Gewindestangen (3) vorhanden, die im Rahmen (2), beispielsweise mit Gegenmuttern (15) befestigt werden. Die Querstreben (4) sind wiederum zwischen zwei Stangen (3) angeordnet und mittels Halterungen (6) an den Stangen (3), vorzugsweise lösbar und beweglich, befestigt. Zusätzlich können Befestigungsmittel (15) vorgesehen werden um die Streben (4) bzw. Halterungen (6) an den Stangen (3) lösbar zu befestigen.

Erfindungsgemäß sind zwei Gewindestangen (3) vorgesehen. Jedoch in der Ausführungsform mit Unterbrechungen der Gewindestangen sind es dann drei bzw. vier Gewindestangen (siehe Abbildung 13, 14 und 15), die erfindungsgemäß als unterbrochene Gewindestangen bezeichnet werden.

Sind eine oder beide Gewindestangen (3) unterbrochen, ist im Rahmen (2) dann an einer Seite eine Öffnung (16) vorgesehen. Diese Öffnung (16) im Rahmen ist nur an einer Seite des Rahmens in Höhe einer Unterbrechung der Stangen (17) vorgesehen um die Stabilität des Rahmens (2) zu gewährleisten. Bevorzugt lässt sich die Öffnung (16) verschließen. Damit ist im geschlossenen Zustand der Rahmen (2) wieder stabilisiert, insbesondere bei der Anwendung. Der Öffnungsmechanismus (16) bzw. Rahmenverschluß kann mittels einem Rahmenteil, das über ein Scharnier geöffnet bzw. am Rahmen (2) geschlossen werden kann, verwirklicht werden. Ebenso kann beispielsweise eine Schiebeleiste, die von unterem Rahmen zum oberen Rahmen verschoben werden kann, den Öffnungsmechanismus (16) gewährleisten.

Die Federn (8) sind, wie in den anderen Ausführungsformen auch, zwischen der Stellschraube (7) und Querstrebe (4) oder zwischen Rahmen (2) und Querstrebe (4) vorgesehen. Ebenso können an jeder Gewindestange (3) eine Feder (8), also in der Ausführungsform mit Unterbrechungen beider Gewindestangen (3), insgesamt vier Federn, je eine Feder an jeder der vier Gewindestangen (3), vorgesehen sein (Abbildung 13 A, 15).

In Abbildung 13 B ist die Ausführungsform dargestellt, in der nur eine Gewindestange (3) unterbrochen ist. Selbstredend ist die Öffnung des Rahmens (16) dann an der Seite, an der die Gewindestange (3) unterbrochen ist, vorgesehen.

In der Ausführungsform, in der beide Gewindestangen (3) unterbrochen sind, weist der Rahmen (2) vorteilhaft eine Teleskopvorrichtung (18) auf, die der Öffnung (16) gegenüberliegend angeordnet ist. Die Teleskopvorrichtung (18) ist Teil des Rahmens (2) und über die Teleskopvorrichtung (18) lässt sich der Rahmen (2) auseinander- bzw. zusammenschieben. Damit ist eine variable Öffnung (16) des Rahmens möglich und ebenso lässt sich der Abstand der Querstreben (4) variieren, wie es in Abbildung 14 und 15 dargestellt ist. Diese Ausführungsform ist vorteilhaft für die Anwendung unterschiedlicher Arm- und Beinumfänge, da sich die Rahmenöffnung (16) mittels der Teleskopvorrichtung (18) verändern lässt um umfangreichere Beine mittels der erfindungsgemäßen Massagevorrichtung (1) ebenso massieren zu können wie weniger umfangreiche. Vorteilhaft können zum Einführen der Beine oder Arme an der Öffnung (16) Einführhilfen (21), beispielsweise in Form gebogener Leisten, vorgesehen sein. Diese Einführhilfen (21) führen zudem zu einem Schutz und Polsterung der Massagevorrichtungsbestandteile.

Die Teleskopvorrichtung (18), beispielsweise ein Teleskoprohr, besteht vorteilhaft aus zwei oder mehr koaxial jeweils ineinander liegenden zylindrischen oder prismatischen, eventuell auch leicht konischen Teilröhren. Jeder der inneren Teleskopteile kann aus dem jeweils nächstgrößeren, der ihn also unmittelbar umhüllt, axial ausgezogen werden. Jeder Auszug endet mit Anschlag oder Arretierung an einer Position, in der die Funktion und damit die Stabilität des Rahmens als Ganzes noch gesichert ist.

Bekannte Teleskopvorrichtungen umfassen beispielsweise zylindrische Rohre mit einer Längsrille, die diese gegen Verdrehen sichert und damit das Einrasten einer Sperrkugel unter Federdruck aus dem inneren Rohr präzise in ein Loch des äußeren Rohrs erfolgen kann. Ebenso lassen sich Schiebeleisten und Schraubfeststeller als erfindungsgemäße Teleskopvorrichtung verwenden, wie es beispielsweise in Abbildung 15 dargestellt ist.

Vorteilhaft kommen Teleskopvorrichtungen erfindungsgemäß zur Anwendung, die sich stufenlos arretieren lassen.

Die Ausführungsformen der Abbildungen 13 A, 13 B, 14 und 15 haben den Vorteil, dass insbesondere bei der Beinbehandlung, das Bein über die variable Öffnung des Rahmens (16) und der Unterbrechung der Gewindestangen (17) einfacher von der Seite zwischen die Massageelemente (5) geschoben werden kann, insbesondere mit Hilfe von Einführhilfen (21).

In einer weiteren vorteilhaften Ausführungsform der erfindungsgemäßen Massagevorrichtung kann anstelle oder zusätzlich zu den zwei Stellschrauben (7), die sich an den sich gegenüberliegenden parallelen Gewindestange (3) befinden, eine Querleiste (19) zwischen den Gewindestangen (3) befinden (Abbildung 15).

Die erfindungsgemäße Vorrichtung ist dann dadurch gekennzeichnet, dass anstelle oder zusätzlich zu den zwei Stellschrauben (7), die sich an den sich gegenüberliegenden parallelen Gewindestange (3) befinden, eine Querleiste (19) zwischen den Gewindestangen (3) befindet, die zwischen Rahmen (2) und Querstrebe (4) angeordnet ist, die sich entlang der Gewindestangen (3) verschieben lässt, und die Federn (8) zwischen Querleiste (19) und Querstrebe (4) angeordnet sind.

Diese Querleiste (19) ist ebenso wie die Stellschrauben (7) zwischen Rahmen (2) und Querstrebe (4) angeordnet und sie lässt sich entlang der Gewindestangen (3) verschieben. Die Federn (8) sind dann zwischen Querleiste (19) und Querstrebe (4) angeordnet. Über die Stellschrauben (7) lässt sich die Querleiste (19) dann ebenfalls gegen den Federdruck zu einer Seite befestigen.

In einer weiteren vorteilhaften Form ersetzt die Querleiste (19) die beiden Stellschrauben (7) (Abbildung 15). Die Querleiste (19) übernimmt dann erfindungsgemäß den Zweck der Stellschraube und kann als diese wirken und bezeichnet werden. Die Querleiste (19) ist entlang der Gewindestangen (3) weiterhin verschiebbar aber über ein Schraubmechanismus (20), wie die Stellschrauben (7), feststellbar. Die Federn (8) liegen an der Querleiste (19) an, wie sie ansonsten an den Stellschrauben (7) anliegen. Der Schraubmechanismus (20) ist an der Querleiste (19) befestigt und kann durch den Rahmen (2) geführt, von außen verstellt werden. Das Prinzip ist wie ein Stempel. Wie die Stellschrauben (7), die entlang des Gewindes der Gewindestangen (3) verstellt werden können und so den Federdruck der anliegenden Federn (8) auf die Querstreben (4) zu variieren, wird gleichfalls über den Schraubmechanismus (20) die Querleiste (19) entlang der Gewindestangen (3) verschoben und so der Federdruck der anliegenden Federn (8) auf die Querstrebe (4) variiert. Abbildung 15 erläutert diese Ausführungsform.

Diese große Flexibilität und Variabilität in der Anordnung der Vorrichtungsmerkmale führt zu einem einfachen Aufbau, einer individuelle Anpassung und damit zu einer pragmatischen Anwendung der erfindungsgemäßen Massagevorrichtung.

Zu den einzelnen Details der Vorrichtungsmerkmale:
Die Querstreben (4) sind an den Halterungen (6) vorteilhaft lösbar befestigt. Die Halterungen (6) können beispielsweise aus der Gruppe der Rundstangenbefestigungsteile aus Metall, Holz oder Kunststoff gewählt werden.

In einer einfachen Ausführungsform (Abbildung 8) ist beispielsweise die untere Querstrebe (4) über die Halterung (6) an der Gewindestange (3) befestigt und nicht verschiebbar.

Die Querstreben (4) sind an den Halterungen (6) fest oder lösbar angeordnet, vorteilhaft lösbar. Die Querstreben (4) sind jedoch über die Halterungen (6) lösbar von den Gewindestangen angeordnet um deren Austausch bzw. den Austausch der Massageelemente (5) zu gewährleisten.

Zwischen den oberen Stelleschrauben (7) und oberer Querstrebe (4) befinden sich die Federn (8). In dieser Ausführung sind die oberen Halterungen (6) und damit die obere Querstrebe (4) verschiebbar entlang der Gewindestangen (3). Somit erfolgt der Druck der Massageelemente (5) auf den zu behandelnden Arm, der sich zwischen den Querstreben (4) befindet, nur über die Verschiebbarkeit der oberen Querstrebe (4) gegen die anliegenden Federn (8).

Die untere Querstrebe (4) kann über die Halterung (6) an der Gewindestange (3) unverschiebbar befestigt sein. Ebenso kann die Querstrebe (7) über die Halterung (6) verschiebbar angeordnet sein, jedoch kann dann die Verschiebbarkeit der Querstrebe (4) nach unten über die Stelleschraube (7) nach unten begrenzt sein. In diesen beiden Ausführungen sind Federn (8) unterhalb der unteren Querstrebe (4) nicht notwendig.

Die Halterungen (6) ermöglichen vorteilhaft ein Verschieben zumindest einer der Querstreben (4) entlang der Gewindestangen (3), vorteilhaft mittels eines Durchgangs (10). Die Halterungen (6) weisen dafür vorteilhaft einen Durchgang (10) auf, der einen passigen Durchmesser aufweist, durch den die Gewindestangen (3) verlaufen und so die Querstreben (4) reibungsarm entlang der Gewindestangen (3) verschoben werden können (Abbildung 7).

Der Durchgang (10) kann dabei vorteilhaft eine Bohrung in der Halterung (6) sein oder eine an der Halterung angebrachte Öse sein, durch die die Gewindestangen (3) verlaufen (Abbildung 9). Zur besseren und vor allem reibungsarmen Führung der Querstreben (4) (über die Halterungen (6)) entlang der Gewindestangen (3) ist es bevorzugt, dass um die Gewindestangen (3) in Teilbereichen jeweils ein Führungsrohr (14) angeordnet ist, wobei das Führungsrohr (14) vorteilhaft in den Bereichen zwischen Stellschraube (7) und dem der Stellschraube (7) entgegengesetztem Rahmen (2) oder zwischen den zwei Stellschrauben (7) angeordnet ist (Abbildung 7).

Die beiden Führungsrohre (14) befinden sich dann in dem Bereich entlang der Gewindestangen (3) in dem sich die Querstreben (4) auf und ab bewegen können und in dem Bereich in dem keine Stelleschraube (7) sich befindet bzw. die Führungsrohre (14) sich nicht über den Bereich der Gewindestangen (3) erstrecken an denen ein Gewinde vorgesehen sein kann, an dem sich die wiederum die Stellschrauben (7) befinden können.

Die Halterung (6) ermöglichen ein Verschieben der Querstreben (4) entlang der Gewindestangen (3), beispielsweise vorteilhaft mittels eines Durchgangs (10), einer Bohrung, die einen passigen Durchmesser aufweist, so dass die Gewindestangen (3) und ggf. die Führungsrohre (14) hindurch verlaufen können (Abbildung 7).

Dadurch lassen sich die an der Halterung (6) befestigten Querstreben (4) längs der Gewindestangen (3), möglichst reibungsarm, verschieben. Der Durchgang (10) ist daher entsprechend dem Durchmesser der Gewindestangen (3) bzw. der Führungsrohre (14) dimensioniert.

An den Gewindestangen (3) zwischen den Querstreben (4) sind vorteilhaft Abstandshalterungen (9) angeordnet (Abbildung 1).

Zur besseren Handhabung sind am Rahmen (2) eine oder mehrere Haltevorrichtungen (11) angeordnet. An diesen Haltevorrichtungen (11) kann die Vorrichtung vorteilhaft mit der Hand festgehalten und bewegt werden (Abbildung 1).

Ebenso sind vorteilhaft am Rahmen (2) eine oder mehrere Befestigungsvorrichtungen (12) vorgesehen, mit der die Massagevorrichtung beispielsweise auf einem Tisch, dem Boden oder am Türrahmen rutschfest, stabil befestigt werden kann (Abbildung 1). Derartige Befestigungsvorrichtungen (12) können beispielsweise ein Saugnapf, Standfuß, Klemmen oder ähnliches sein. Die Befestigungsvorrichtung (12) kann vorteilhaft ein Saugnapf mit Hebel zur Erzeugung eines Unterdruck (Lifter) sein. Es gibt einfachste Saugnäpfe, die lediglich an die Fläche, an der sie haften sollen, kräftig angedrückt werden. Das Andrücken verdrängt die Luft und sorgt für den Unterdruck, der durch gute Abdichtung lange halten soll. Etwas aufwendiger sind Saugnäpfe, die durch einen Hebel, der nach dem Ansetzen des Saugnapfes umgelegt werden muss, ein weit besseres Vakuum erzeugen können.

Die Befestigungsvorrichtungen (12) ermöglichen so einen bequemen und stabilen Halt bei der Massage, ohne dass der Anwender die Vorrichtung anderweitig festhalten muss.

Der Rahmen (2) der erfindungsgemäßen Massagevorrichtung (1) dient in erster Linie zur Stabilisierung und Handhabung der Massagevorrichtung. Er kann rechteckig, quadratisch, rund oder oval gestaltet sein kann. Das Rahmenmaterial kann aus Holz, Kunststoff, Metall, z.B. Aluminium, gewählt werden, bevorzugt aus Holz.

Bevorzugt weist der Rahmen eine wiederverschließbare Öffnung (16) auf, durch die ein Bein oder Arm von der Seite eingeführt werden kann. In dieser vorteilhaften Ausführungsform ist dann zumindest eine Gewindestange (3) unterbrochen. Ebenso vorteilhaft umfasst der Rahmen (2) eine Teleskopvorrichtung (18) mit der der Rahmen (2) auseinander- bzw. zusammengeschoben werden kann und damit die Öffnung (16) variable gestaltet werden kann. Die Teleskopvorrichtung (18) ist vorteilhaft stufenlos arretierbar.

In einer weiteren bevorzugten Ausführungsform bilden die beiden Gewindestangen (3) einen Teil des Rahmens (2), wie es in Abbildung 5 dargestellt ist. In dieser Ausführungsform besteht der Rahmen (2) aus oberer und unterer Rahmenstrebe und den beiden vertikalen Gewindestangen (3).

Die Gewindestangen (3) können im oder am Rahmen (2) mittels Befestigungsvorrichtungen (15) lösbar befestigt sein, beispielsweise in dem die Gewindestangen (3) durch eine Bohrung im Rahmen (2) hindurchführen und ggf. außen und innen mit einer Mutter gekontert werden.

Zwischen den Gewindestangen (3) sind die Querstreben (4) angeordnet. An den Querstreben (4) sind wiederum die Massageelemente (5) vorteilhaft drehbar angeordnet. Die Querstreben (4) bilden für die Massageelemente (5) eine Achse um die sie sich bei Anwendung drehen können. Die Massageelemente (5), wie beispielsweise Kugeln oder Rollen, weisen zur Drehbarkeit vorteilhaft einen Durchlass auf, durch den die Querstrebe (4) verläuft.

Die Querstreben (4) sind bevorzugt an den Enden mit Halterungen (6) versehen, mit denen die Streben (4) lösbar an den Gewindestangen (3) angeordnet werden können. Die Halterung (6) ist wiederum vorteilhaft lösbar gestaltet, so dass die Strebe (4) aus der Halterung (6) entnommen und gewechselt werden kann. Die Lösbarkeit der Strebe (4) aus der Halterung (6) kann durch lösbare Befestigungssysteme, wie Schraub-, Klick oder Klemmsysteme, erreicht werden (Abbildung 10).

Der Austausch der Halterung (6) von der Gewindestange (3), die Lösbarkeit, kann wiederum aufgrund des Durchgangs in der Halterung (10) durch einfaches Verschieben zum Ende der Stange (3) erfolgen. Zuvor kann die Gewindestange (3) vom Rahmen (2) über Befestigungssysteme (15) gelöst werden (Abbildung 10) bzw. die Halterungen (6) bzw. Querstreben (4) über derartige Befestigungssysteme (15) an den Stangen (3) befestigt werden (Abb. 13).

Eine Anordnung von Vorrichtungsmerkmalen zwischen den Querstreben (4) oder entlang der Gewindestangen (3) bedeutet dann, dass diese Vorrichtungsmerkmale auch zwischen den Halterungen (6) angeordnet sein können. D.h. die Halterungen (6) können bei der Ortsbezeichnung der Vorrichtungsmerkmale als Teil der Querstreben (4) verstanden werden. Die lösbaren Halterungen (6) bzw. die lösbaren Befestigungssysteme (15) ermöglichen das problemlose Auswechseln der Gewindestange (3), Halterungen (6) und Querstreben (4) mit den Massageelementen (5) bzw. das Auswechseln der verschiedener Massageelemente (5). Die Massageelemente (5) können Massagebälle, - rollen, Faszienrollen sein oder anderen bekannte Formen aufweisen (Abbildung 10, 11).

Die Massageelemente (5) können beispielsweise aus Holz, Metall, PP (Polypropylen), EPP (Expandiertes Polypropylen) oder anderen Kunststoffen bestehen.

Durch Lösen oder Öffnen der Befestigungssysteme an der Halterung (6) kann die Querstrebe (4) zwischen den Gewindestangen (3) entfernt werden, ggf. die Massageelemente (5) auf der Querstrebe (4) ausgetauscht und anschließend wieder zwischen den Stangen (3) angebracht werden. D.h. die Massageelemente (5) sind ebenfalls vorteilhaft von den Querstreben (4) lösbar.

Die Querstreben (4) umfassen so die austauschbaren Massageelemente (5), wie Rollen oder Bälle, die insbesondere drehbar um die Querstreben (4) sind. Anstelle der Austauschbarkeit der Massageelementen (5) an den Querstreben (4), sind die Querstreben (4) komplett mit daran befestigten Massageelementen (5) selber an den Gewindestangen (3) austauschbar, beispielsweise über die Halterung (6) mittels den bevorzugten Schraubverschlüssen oder Klickmechanismen.

Die erfindungsgemäßen Befestigungsvorrichtungen (15) und Halterungen (6) sind wiederum so gestaltet, dass ein Austausch der Stangen und Streben mühelos gelingt, beispielsweise durch Schraubsysteme oder Klickmechanismen.

An jeder Gewindestange (3) ist erfindungsgemäß mindestens eine Stellschraube (7) zwischen Rahmen (2) und Querstrebe (4) platziert. Das bedeutet beispielsweise, dass an jeder Gewindestange (3) eine Stellschraube (7) zwischen oberem Rahmen (2) und oberer Querstrebe (4) angeordnet ist. Umfasst eine Gewindestange (3) jeweils zwei Stellschrauben, so ist dann die zweite Stellschraube (7) zwischen unterem Rahmen (2) und unterer Querstrebe (4) angebracht.

An den Gewindestangen (3) sind daher auch vorteilhaft mindestens zwei Federn (8) angeordnet, wobei eine Feder (8) sich jeweils zwischen einer Stellschraube (7) und der Querstrebe (4) (Ausführungsform mit einer Stellschraube je Gewindestange) und die andere Feder (8) zwischen der anderen Querstrebe (4) und der anderen Stellschraube (7) oder Rahmen (2) sich befindet.

Letztere Anordnung mit insgesamt vier Federn (8), zwei je Stange (3), ist auch in der Ausführungsform mit Unterbrechungen (17) in einer oder beiden Gewindestangen (3) die bevorzugte Form.

Mittels der Stellschraube (7) kann die Lage der Feder (8) und die Federkraft (13) gegen die Querstrebe (4) (bzw. Halterung (6)) eingestellt und verändert werden.

Das Verschieben der Stellschraube (7) entlang der Gewindestange (3) gelingt mittels der passigen Gewindegänge der Gewindestange (3) und Stellschraube (7). Die beiden Vorrichtungsbauteile Gewindestange und Stelleschraube sind dementsprechend mit Außen-(Gewindestange) und mit Innengewinde (Stellschraube) passig zueinander ausgestaltet. Zwischen der Stellschraube (7) und Querstrebe (4) bzw. Halterung (6) befindet sich die Feder (8). Die Stellschraube kann entlang des Gewindes der Gewindestange gegen die Feder verschoben werden. Die Feder (8) hat mit der festgestellten Stellschraube (7) dann eine Andruckposition auf die Querstrebe (4) bzw. dessen Halterung (6). Wird die Stellschraube (7) weiter gegen die Feder (8) verschoben, erhöht sich die Spannung der Feder und damit der entsprechende Druck (13) auf die Querstreben/Massageelemente und damit auf die zu behandelnden Körperteile.

Abbildung 6 symbolisiert die beschriebenen Federspannungen, Drucke (13) auf die Querstreben (4).

Die erfindungsgemäßen Federn (8) sind vorteilhaft ein metallisch technisches Bauteil, das sich im praktischen Gebrauch ausreichend elastisch verformen lässt, wie beispielsweise die Schraubenfeder, ein in Schraubenform gewickelter metallischer Draht.

Das als Feder bezeichnete Vorrichtungsmerkmal (8) kann erfindungsgemäß auch eine Hydraulikvorrichtung sein.

Beide erfindungsgemäßen Varianten führen dazu, dass bei Anwendung, beispielsweise der Armmassage, der Arm zwischen die Massageelemente (5) gestreckt, die beiden Querstreben (4) gegen die Rückstoßkraft der Feder bzw. Hydraulik (8) gedrückt werden. Dadurch wird erst über die Feder bzw. Hydraulik (8) der zur Massage nötige Druck (13) von der Querstrebe (4) bzw. dem Massageelement (5) auf den Arm erzeugt.

Die Einstellung des Raums zwischen den Massageelementen/Querstreben wird durch die Stellschrauben (7) erreicht, die auf die oberen und ggf. unteren Gewindeabschnitte der Gewindestangen (3) geschraubt sind und in die jeweiligen Enden der anliegenden Druckfedern (8) eingreifen. Durch Drehen der Stellschrauben (7) in Richtung der Querstreben (4) wird der Abstand zwischen den Querstreben (4) verringert und damit der Druck erhöht.

Dadurch dass mittels der Stellschraube (7) die Feder oder Hydraulikvorrichtung (8) enger an die Querstrebe (4) platziert werden kann, kann so auch der Druck auf den zu massierenden Körperteil erhöht werden.

Weitere Einflussmaßnahmen auf den Massagedruck kann durch Austausch der Federn mit unterschiedlichen Federspannungen erfolgen.

In der Ausführungsform, in der eine Querleiste (19) zwei Stellschrauben (7) ersetzt und als diese angesehen wird, erfolgt prinzipiell die Einstellung des Federdrucks in gleicher Art und Weise nur dass an Stelle zweier Stellschrauben (7) ein Schraubmechanismus (20) die Querleiste (19) verstellen kann und darüber der Federdruck der an der Querleiste (19) anliegenden Federn (8) auf die Querstrebe (4) verändert werden kann.

Bei der Anwendung der erfindungsgemäßen Massagevorrichtung wird das zu behandelnde Körperteil, beispielsweise der Arm, zwischen die sich gegenüber angeordneten Massageelemente gestreckt. In den Ausführungsformen mit Unterbrechungen der Gewindestangen kann der Arm oder das Bein von der Seite zwischen die Massageelemente geschoben werden.

Die Massageelemente, an den Querstreben befestigt, werden dann gegen den Federdruck auseinander gedrückt.

Damit die Massageelemente einen genügenden Abstand schon beim Einführen des Armes oder Beines aufweisen, sind vorteilhaft Teleskopvorrichtungen (18) im Rahmen (2) vorgesehen oder an den Gewindestangen (3) zwischen den Querstreben (4) sind Abstandshalterungen (9) vorgesehen. Diese Abstandshalterungen können wiederum auch Federn sein (Abbildung 1).

Als Abstandshalter (9) können vorteilhaft Federn, Rohre, Stützen oder ähnliche Bauteile verwendet werden, die sich ebenfalls einfach in die erfindungsgemäße Vorrichtung integrieren lassen.

Auch ohne Abstandshalter (9) ist die Vorrichtung (1) anwendbar, jedoch verhindert ein Abstandshalter (9) das Gegeneinanderschlagen der Massageelemente (5) bei Nichtnutzung und vereinfacht das Einführen der Körperteile zwischen die Massageelement (5) bei Anwendung.

Die Abstandshalterungen (9) können zusammen mit den Stellschrauben (7) so entsprechend den zu behandelnden Körperteilen für die passenden Abstände, Drücke und Gestaltungsformen sorgen.

In den Ausführungsformen mit Unterbrechungen (17) der Stangen (3) verhindern Befestigungssysteme (15), wie Muttern, dass die Querstreben (4) von den Stangen (3) rutschen und Schraubmechanismen (20) und Querleiste (19) erzielen dann vorteilhaft den notwendigen Federdruck.

Um eine möglichst breite Anwendungsvielfalt zu gewährleisten weisen die Gewindestangen (3) durchgängig ein Gewinde auf. Damit lassen sich die Stellschrauben (7) zur Einstellung der Abstände der Querstreben (4) sowie der Federkraft (13) über den gesamten Bereich der Gewindestangen (3) feststellen.

Vorteilhaft können die Gewindestangen (3) aber auch im Bereich zwischen oberer Feder (8), Halterung (6) der Querstreben (4) und unterer Feder (8) ohne Gewinde gestaltet sein. In dieser Ausführungsform ist die Bewegung der Halterung (6) entlang der Stangen (3) dann ohne Gewinde reibungsärmer durch einen Durchgang (10) möglich.

In einer anderen Ausführungsform ist ein Führungsrohr (14) vorgesehen, das auf die Gewindestange (3) gesteckt ist und das das Gewinde in dem Bewegungs-Bereich als Führung für die Halterung (6) umschließt. Somit läuft nicht die Halterung (6) entlang der Gewindestange (3) mit dem Gewinde direkt in dem passigen Durchgang (10), sondern entlang des Führungsrohres (14), das die Gewindestange (3) umgibt.

Die Länge des Führungsrohres (14) ist dann vorteilhaft kürzer als die Gewindestange (3), damit die Stellschraube(n) (7) genügend Platz zur Variabilität der Federdruckeinstellung haben.

Selbsterklärend weisen die Stellschrauben (7) entsprechende Gewinde zweckentsprechend zu den Gewindestangen (3) auf und die vorteilhaften Durchgänge, Öffnungen, Ösen in den Halterungen, Rahmen und Massageelemente sind so dimensioniert, dass die Gewindestangen, Querstreben und Führungsrohre diese reibungsarm passieren können.

In einer weiteren vorteilhaften Ausführungsform lässt sich aufgrund der Variabilität der Anordnung der Massagevorrichtungsbestandteile nicht nur senkrecht zueinander gerichtete Massagedrucke (13) auf das zu behandelnde Körperteil erzeugen, sondern auch schräg aufeinander. Indem beispielsweise die Abstandshalterungen (9) unterschiedliche Längen aufweisen und/oder die Stellschrauben (7) der linken Gewindestange (3) anders positioniert werden als die Stellschrauben (7) der rechten Gewindestange (3) oder unterschiedliche Federlängen für die linke bzw. rechte Gewindestange gewählt werden, sind die beiden Querstreben (4) nicht parallel zueinander angeordnet. Die Massageelemente (5) erzeugen in so einer Anordnung einen Druck (13) auf das zu behandelnde Körperteil aus Winkeln, die nicht senkrecht aufeinander wirken, sondern die unter bzw. über 180° zueinander wirken.

Abbildungen 1, 2 und 3 verdeutlichen diese Ausführungsform.

So kann beispielsweise ein senkrechter Druck (13) mit 180° mittels der beiden Massageelemente (5) auf das zu behandelnden Körperteil ausgeübt werden (Abbildung 1 und Abbildung 3, A) oder es kann ein im Winkel von beispielsweise 220° zueinander wirkender Massagedruck (13) eingestellt werden (Abbildung 2 und Abbildung 3, B.

Des Weiteren umfasst der Rahmen (2) vorteilhaft Handgriffe (11) mit denen die Massagevorrichtung (1) festgehalten und bewegt werden kann.

Die erfindungsgemäße Vorrichtung dient zur Behandlung, insbesondere Massage und Faszienbehandlung der Extremitäten, insbesondere Arme.

Eine Anwendung für Beine, insbesondere Unterschenkel, ist ebenfalls prädestiniert.

Die erfindungsgemäße Massagevorrichtung ermöglicht durch die Vielzahl der Gestaltungs- und Anwendungsmöglichkeiten die Muskulatur, Triggerpunkte und die umhüllenden Faszien wieder zu entspannen und dadurch den Zug auf die Muskelansätze zu reduzieren, damit die Beschwerden ausheilen können.

Die verschiedenen Einsätze des Massagegerätes eignen sich auch hervorragend zur Akkupressurbehandlung, bei der auf den schmerzhaften Verspannungen bzw. Triggerpunkten verharrt und leicht bewegt wird, um diese aufzulösen.

Massagen, Faszienbehandlungen, Triggerpunktbehandlung und Akupressur sollten bei möglichst entspannter Muskulatur angewandt werden und nicht unter zusätzlicher Muskelanspannung. Nur so kann auch in der Tiefe der Muskulatur ein Effekt erzielt werden. Das erfindungsgemäße Massagegerät ist so ausgelegt, dass z.B. der Arm in entspannter Position massiert werden kann. Auch kann die Massagevorrichtung um 90° gedreht werden, um so auch die seitliche Muskulatur zu erreichen.

Die Behandlung mittels erfindungsgemäßer Massagevorrichtung kann zu einer Verbesserung von Tennisarm, Mausarm, Golferarm, Karpaltunnelsyndrom und Armverspannungen führen.

Mit der erfindungsgemäßen Vorrichtung kann der Schmerzgeplagte sehr einfach alle Regionen an Arm und Beinen, die für diese Krankheitsbilder typisch sind, erreichen und aus einer Vielzahl von Massageelementen, Rollen/Härtegraden oder Bällen/Holzbällen wählen.

Gegenüber den im Stand der Technik bekannten Massagevorrichtungen ermöglicht und verbessert die erfindungsgemäße Vorrichtung:
- die Anwendung am entspannten Muskel;
- eine einfachere Handhabung; der Rahmen kann bequem in den Schoß gestellt und mit einer Hand leicht gehalten werden, ohne dass mit dieser Hand, die ggf. auch unter Beschwerden leide, große Anstrengung wie das Zusammendrücken o.ä., ausführen muss, während der andere Arm durch die Massagevorrichtung bewegt wird;
- das Einführen der Gliedmaßen, insbesondere Beine, gelingt über variabel gestaltete Öffnung und Teleskopvorrichtungen
- in der bevorzugten Ausführungsform mit zwei sich gegenüberliegenden Federn je Gewindestange nehmen diese den Druck gleichmäßiger auf als nur eine Feder oben oder unten. Dadurch wird auch ein gleichmäßigerer Druck auf die unterschiedlichen Elemente und damit auf die zu behandelnden Körperteile ausgeübt;
- der Druck ist variabel durch die Stellschrauben einstellbar und muss nicht durch Handkraft erzeugt werden;
- die Vorrichtung ist leicht drehbar, sodass auch die seitliche Muskelpartie bearbeitet werden können;
- die Vorrichtung kann ggf. fest auf einem Tisch montiert werden mit Saugnapf oder Schraubzwinge;
- die Massageelemente (Kugeln, Rollen) können innerhalb Sekunden ausgewechselt werden.

Der Anwender hält den Rahmen, vorzugsweise indem er die Oberseite des Rahmens mit einem dafür vorgesehenen Handgriff hält. Während die Vorrichtung so manuell oder unter Verwendung von Saugnäpfen am Boden, auf einem Tisch im Schoß oder auf einem Bein des zu Anwenders stabilisiert wird, führt der Benutzer die Behandlungshand zwischen die Massageelemente ein und zwingt sie gegen den Federdruck dadurch auseinander.

Die Massageelemente können innerhalb des Rahmens relativ zueinander bewegt werden.

Durch das Verstellen der Stellschraube längs der Gewindestangen kann der Benutzer eine erhöhte Kompression der Massageelemente bewirken.

Über das erfindungsgemäße pragmatische Stangen- und Schraubsystem oder Klickmechanismen kann der Anwender selbst einstellen, wieviel Druck er bei der Behandlung generieren möchte und welche Mittel (Härte, Form und Ausführung der Massagebälle,- rollen) er dazu einsetzen möchte.

Mit der Erfindung kann man den Arm bzw. dessen Muskulatur und die Faszien punktgenau mit Hilfe von Faszienrollen oder Faszienbällen, vornehmlich Holzbälle, bearbeiten und hierdurch eine entspannende Wirkung erzielen

Für die Massage- und Faszienbehandlung werden die Rollen zur Massage gegenüberliegend mittels der Querstreben in die Vorrichtung eingespannt.

Das Auswechseln der Streben und/oder Massagerollen, Kugeln erfolgt bevorzugt mittels "Klicksystemen" oder Schraubsystemen aus den Halterungen.

Der Federdruck lässt sich durch Verschieben der Stellschrauben, Schraubmechanismen, Muttern auf den Gewindestangen verändern wie in den Abbildungen erläuternd dargestellt.

Der Rahmen lässt sich drehen, so dass alle Punkte erreicht werden, die zu behandeln sind.

Der Rahmen lässt sich mit Saugnapf am Tisch, Wand, Böden, Türrahmen befestigen.

Auch lässt sich der Rahmen drehen und erneut am Saugnapf oder mit Hilfe von Schraubzwingen, Klemmen, befestigen. Am Rahmen sind vorteilhaft an allen Seiten entsprechende Vorrichtungen zur Befestigung des Saugnapfes oder der anderen Befestigungsmöglichkeiten vorgesehen.

Erfindungsgemäß vorteilhaft können zwei der Massagevorrichtungen (1) hintereinander positioniert werden. Beispielsweise bei der Behandlung eines Armes wird dieser durch die erste Massagevorrichtung geführt, so beispielsweise der Triggerpunkt mit zwei Massageelementen, z.B. Bällen behandelt. Beim Weiterbewegen des Arms durch die zweite Vorrichtung wird eine anschließende Behandlung mittels zwei anderer Massageelemente, z.B. Faszienrollen, über die danach positionierte Vorrichtung vorgenommen.

Das Hintereinanderschalten zweier Massagevorrichtungen kann mittels Befestigungsstreben von einem Rahmen der ersten Vorrichtung zum Rahmen der zweiten Vorrichtung gewährleistet werden. Die Länge der Streben gibt dann den Abstand der Vorrichtungen zueinander wieder.

Sind die zwei Vorrichtungen beispielsweise in einem quadratische Holzrahmen, 30 x 30 cm, dimensioniert, können die jeweiligen Ecken der Rahmen mit vier Streben verbunden werden, die eine Länge von 30 cm haben. Man erhält so einen Würfel der Rahmenlänge 30 cm und ein pragmatisch anzuwendendes Doppel-Massagegerät mit großer Variabilität.

Die erfindungsgemäße Massagevorrichtung kann vorteilhaft auch mit einem runden oder ovalen Rahmen konzipiert werden (Abbildung 12).

Die Massagevorrichtung ist in den Abbildungen 1 bis 15 erläuternd dargestellt.

Nachstehend ist die Legende der Abbildungsmerkmale in den Abbildungen 1 bis 15 angegeben.
- 1: Massagevorrichtung
- 2: Rahmen
- 3: Gewindestange
- 4: Querstrebe
- 5: Massageelemente; Massagerolle,- ball etc.
- 6: Halterung, z.B. Klickmechanismen zum Austausch der Querstreben bzw. Massageelemente
- 7: Stellschraube, Gewindemutter
- 8: Feder, Hydraulik
- 9: Abstandshalter
- 10: Durchgang
- 11: Haltevorrichtung; Handgriff
- 12: Befestigungsvorrichtung; Standfuß, Saugnapf
- 13: Druck, Federkraft; Richtung, Größe
- 14: Führungsrohr
- 15: Befestigungssystem; der Gewindestangen
- 16: Öffnung, Unterbrechung im Rahmen
- 17: Unterbrechung der Gewindestangen
- 18: Teleskopvorrichtung
- 19: Querleiste
- 20: Schraubmechanismus
- 21: Einführhilfe

## Patentansprüche

1. Massagevorrichtung (1) zur Behandlung menschlicher Gliedmaßen umfassend
a.) einen Rahmen (2),
b.) mindestens zwei Gewindestangen (3),
c.) zwei Querstreben (4) und
d.) ein oder mehrere Massageelemente (5),
wobei
• die Gewindestangen (3) parallel beabstandet im Rahmen (2) angeordnet sind,
• die Querstreben (4) mittels Halterungen (6) lösbar zwischen den Gewindestangen (3) angeordnet sind,
• die Massageelemente (5) an bzw. auf den Querstreben (4) angeordnet sind,
• an den Gewindestangen (3) jeweils mindestens eine Stellschraube (7) zwischen Rahmen (2) und Querstrebe (4) angeordnet ist und die Gewindestangen (3) zumindest im Bereich zwischen Rahmen (2) und einer Querstrebe (4) ein Gewinde für die Stellschraube (7) aufweisen,
• an den Gewindestangen (3) jeweils mindestens eine Feder (8) zwischen Stellschraube (7) und Querstrebe (4) angeordnet ist,
und
• die Querstrebe(n) (4), an die eine Feder (8) anliegt, entlang der Gewindestangen (3) verschiebbar ist.

2. Massagevorrichtung nach Anspruch 1 **dadurch gekennzeichnet, dass** die Gewindestangen (3) jeweils mindestens zwei Stellschrauben (7) aufweisen, wobei eine Stellschraube (7) zwischen oberem Rahmen (2) und oberer Querstrebe (4) und die zweite Stellschraube zwischen unterem Rahmen (2) und unterer Querstrebe (4) angeordnet sind und zwischen den Stelleschrauben (7) und den Querstreben (4) sich jeweils eine Feder (8) befindet.

3. Massagevorrichtung nach Anspruch 1 **dadurch gekennzeichnet, dass** an den Gewindestangen (3) jeweils mindestens zwei Federn (8), eine Feder (8) zwischen Stellschraube (7) und einer Querstrebe (4) sowie eine Feder (8) zwischen Rahmen (2) und der anderen Querstrebe (4) angeordnet sind.

4. Massagevorrichtung nach Anspruch 1, 2 oder 3 **dadurch gekennzeichnet, dass** die Halterungen (6) ein Verschieben der Querstreben (4) entlang der Gewindestangen (3) mittels eines Durchgangs (10) ermöglichen, der einen passigen Durchmesser aufweist, durch den die Gewindestangen (3) verlaufen und die Querstreben (4), insbesondere reibungsarm, entlang der Gewindestangen (3) verschoben werden können.

5. Massagevorrichtung nach einem der vorstehenden Ansprüche **dadurch gekennzeichnet, dass** an den Gewindestangen (3) zwischen den Querstreben (4) Abstandshalterungen (9) angeordnet sind.

6. Massagevorrichtung nach einem der vorstehenden Ansprüche **dadurch gekennzeichnet, dass** um Teilbereiche mindestens einer der Gewindestangen (3) ein Führungsrohr (14) angeordnet ist, insbesondere im Bereich zwischen Stellschraube (7) und dem der Stellschraube (7) entgegengesetztem Rahmen (2) und/oder im Bereich zwischen zwei Stellschrauben (7).

7. Massagevorrichtung nach einem der vorstehenden Ansprüche 1 bis 4 **dadurch gekennzeichnet, dass** mindestens ein Gewindestange (3) zwischen den Querstreben (4) unterbrochen ist und der Rahmen (2) auf der Seite einer Gewindestangenunterbrechung (17) eine Öffnung (16) aufweist.

8. Massagevorrichtung nach Anspruch 7 **dadurch gekennzeichnet, dass** beide Gewindestangen (3) unterbrochen (17) sind und der Rahmen (2) eine Teleskopvorrichtung (18) aufweist, die der Öffnung (16) gegenüberliegend angeordnet ist.

9. Massagevorrichtung nach einem der vorstehenden Ansprüche **dadurch gekennzeichnet, dass** anstelle oder zusätzlich zu den zwei Stellschrauben (7), die sich an den sich gegenüberliegenden parallelen Gewindestange (3) befinden, eine Querleiste (19) zwischen den Gewindestangen (3) befindet, die zwischen Rahmen (2) und Querstrebe (4) angeordnet ist, die sich entlang der Gewindestangen (3) verschieben lässt, und die Federn (8) zwischen Querleiste (19) und Querstrebe (4) angeordnet sind.

10. Massagevorrichtung nach Anspruch 9 **dadurch gekennzeichnet, dass** die Querleiste (19) entlang der Gewindestangen (3) feststellbar ist, indem eine Schraubmechanismus (20), befestigt an der Querleiste (19) und durch den Rahmen (2) geführt, von außen verstellbar ist.

11. Massagevorrichtung nach einem der vorstehenden Ansprüche **dadurch gekennzeichnet, dass** am Rahmen (2) eine oder mehrere Haltevorrichtungen (11) und/oder eine oder mehrere Befestigungsvorrichtungen (12) angeordnet sind.

12. Massagevorrichtung nach einem der vorstehenden Ansprüche **dadurch gekennzeichnet, dass** die Massageelemente (5) lösbar und/oder drehbar an den Querstreben (4) angeordnet sind.

13. Massagevorrichtung nach einem der vorstehenden Ansprüche **dadurch gekennzeichnet, dass** die Gewindestangen (3) im oder am Rahmen (2) mittels Befestigungsvorrichtungen (15) lösbar befestigt sind, insbesondere in dem die Gewindestangen (3) durch eine Bohrung im Rahmen (2) hindurchführen und außen und/oder innen mit einer Mutter gekontert werden.

14. Massagevorrichtung nach einem der vorstehenden Ansprüche **dadurch gekennzeichnet, dass** die Befestigungsvorrichtungen (15) der Gewindestangen (3), der Halterungen (6) der Querstreben (4), der Teleskopvorrichtung (18) und/oder Schraubmechanismus (20) durch Schraubsysteme, Klemm- oder Klickmechanismen lösbar gestaltet sind.

15. Massagevorrichtung nach einem der vorstehenden Ansprüche **dadurch gekennzeichnet, dass** die Gewindestangen (3) durchgängig ein Gewinde aufweisen.

16. Massagevorrichtung nach einem der vorstehenden Ansprüche 1 bis 14 **dadurch gekennzeichnet, dass** die Gewindestangen (3) im Bereich zwischen den Federn (7), Halterung (6) und den Querstreben (4) ohne Gewinde gestaltet sind.

17. Massagevorrichtung zur Behandlung der menschlichen Gliedmaßen **dadurch gekennzeichnet, dass** zwei Vorrichtungen nach einem der Ansprüche 1 bis 16 hintereinander positioniert werden und an den Rahmen (2) mit einer oder mehreren Streben miteinander verbunden werden.

## Claims

1. Massage device (1) for the treatment of human limbs comprising
a.) a frame (2),
b.) at least two threaded rods (3),
c.) two cross struts (4) and
d.) one or more massage elements (5),
wherein
- the threaded rods (3) are arranged at a parallel distance in the frame (2),
- the cross struts (4) are detachably arranged between the threaded rods (3) by means of holders (6),
- the massage elements (5) are arranged on or at the cross struts (4),
- at least one adjusting screw (7) is arranged on each of the threaded rods (3) between the frame (2) and the cross strut (4) and the threaded rods (3) have a thread for the adjusting screw (7) at least in the region between the frame (2) and a cross strut (4),
- at least one spring (8) is arranged on each of the threaded rods (3) between the adjusting screw (7) and the cross strut (4),
and
- the cross strut(s) (4), which are attached to a spring (8), can be displaced along the threaded rods (3).

2. Massage device according to claim 1, **characterized in that** the threaded rods (3) each have at least two adjusting screws (7), one adjusting screw (7) being arranged between the upper frame (2) and the upper cross strut (4) and the second adjusting screw being arranged between the lower frame (2) and the lower cross strut (4), and a spring (8) being located in each case between the adjusting screws (7) and the cross struts (4).

3. Massage device according to claim 1, **characterized in that** at least two springs (8), one spring (8) between the adjusting screw (7) and one cross strut (4) and one spring (8) between the frame (2) and the other cross strut (4) are arranged on each of the threaded rods (3).

4. Massage device according to claim 1, 2 or 3, **characterized in that** the holders (6) enable the cross struts (4) to be displaced along the threaded rods (3) by means of a passage (10) which has a suitable diameter through which the threaded rods (3) pass and the cross struts (4) can be displaced along the threaded rods (3), in particular with low friction.

5. Massage device according to one of the preceding claims, **characterized in that** spacers (9) are arranged on the threaded rods (3) between the cross struts (4).

6. Massage device according to one of the preceding claims, **characterized in that** a guide tube (14) is arranged around partial regions of at least one of the threaded rods (3), in particular in the region between the adjusting screw (7) and the frame (2) opposite the adjusting screw (7) and/or in the region between two adjusting screws (7).

7. Massage device according to one of the preceding claims 1 to 4, **characterized in that** at least one threaded rod (3) is interrupted between the cross struts (4) and the frame (2) has an opening (16) on the side of a threaded rod interruption (17).

8. Massage device according to claim 7, **characterized in that** both threaded rods (3) are interrupted (17) and the frame (2) has a telescopic device (18) which is arranged opposite the opening (16).

9. Massage device according to one of the preceding claims, **characterized in that** instead of or in addition to the two adjusting screws (7), which are located on the opposing parallel threaded rods (3), there is a transverse strip (19) between the threaded rods (3), which is arranged between the frame (2) and the transverse strut (4), which can be displaced along the threaded rods (3), and the springs (8) are arranged between the transverse strip (19) and the cross strut (4).

10. Massage device according to claim 9, **characterized in that** the transverse strip (19) can be fixed along the threaded rods (3) by a screw mechanism (20), which is fastened to the transverse strip (19) and guided through the frame (2), being adjustable from the outside.

11. Massage device according to one of the preceding claims, **characterized in that** one or more holding devices (11) and/or one or more fastening devices (12) are arranged on the frame (2).

12. Massage device according to one of the preceding claims, **characterized in that** the massage elements (5) are arranged detachably and/or rotatably on the cross struts (4).

13. Massage device according to one of the preceding claims, **characterized in that** the threaded rods (3) are detachably fastened in or on the frame (2) by means of fastening devices (15), in particular **in that** the threaded rods (3) pass through a hole in the frame (2) and are locked on the outside and/or inside with a nut.

14. Massage device according to one of the preceding claims, **characterized in that** the fastening devices (15) of the threaded rods (3), the holders (6) of the cross struts (4), the telescopic device (18) and/or screw mechanism (20) are designed to be detachable by screw systems, clamping or clicking mechanisms.

15. Massage device according to one of the preceding claims, **characterized in that** the threaded rods (3) have a continued thread.

16. Massage device according to one of the preceding claims 1 to 14, **characterized in that** the threaded rods (3) are designed without a thread in the region between the springs (7), holder (6) and the cross struts (4).

17. Massage device for the treatment of human limbs, **characterized in that** two devices according to one of claims 1 to 16 are positioned one behind the other and are connected to each other at the frames (2) by one or more struts.

## Revendications

1. Dispositif de massage (1) pour le traitement de membres humains comprenant
a.) un cadre (2),
b.) deux tiges filetées (3),
c.) deux entretoises transversales (4) et
d.) un ou plusieurs éléments de massage (5),
selon lequel
- est constituée de tiges filetées (3) espacées parallèlement dans le cadre (2),
- les entretoises transversales (4) peuvent être détachées entre les tiges filetées (3) au moyen de supports (6),
- les éléments de massage (5) sur les traverses (4),
- au moins une sur les tiges filetées (3) vis de réglage (7) entre le cadre (2) et la traverse (4)
- et au moins deux ressorts (8) sur les tiges filetées (3),
- un ressort (8) entre la vis de réglage (7) et une traverse (4) et un ressort (8) sont disposés entre le cadre (2) et l'autre traverse (4), les supports (6) permettant la traverse des entretoises (4) devant être déplacées le long des tiges filetées (3) au moyen d'un passage (10).

2. Dispositif de massage selon la revendication 1, **caractérisé en ce que** les tiges filetées (3) comportent chacune au moins deux vis de réglage (7), une vis de réglage (7) entre le cadre supérieur (2) et la traverse supérieure (4) et la seconde vis de réglage entre le cadre inférieur (2) et la traverse inférieure (4) et il y a un ressort (8) entre les vis de réglage (7) et les traverses (4).

3. Dispositif de massage selon la revendication 1 ou 2, **caractérisé en ce que** des entretoises (9) sont disposées sur les tiges filetées (3) entre les traverses (4).

4. Dispositif de massage selon l'une des revendications précédentes, **caractérisé en ce que** les supports (6) présentent un passage (10) d'un diamètre approprié à travers lequel passent les tiges filetées (3) et les entretoises transversales (4) sont déplacées le long des tiges filetées. (3) avec peu de friction.

5. Dispositif de massage selon l'une des revendications précédentes, **caractérisé en ce qu'**un tube de guidage (14) est disposé autour des tiges filetées (3), le tube de guidage (14) se trouvant entre la vis de réglage (7) et le cadre (2) en face du vis de réglage (7) ou entre deux vis de réglage (7) sont disposées.

6. Dispositif de massage selon l'une des revendications précédentes, **caractérisé en ce qu'** un ou plusieurs dispositifs de maintien (11) sont disposés sur le cadre (2).

7. Dispositif de massage selon l'une des revendications précédentes, **caractérisé en ce qu'**un ou plusieurs dispositifs de fixation (12) sont disposés sur le cadre (2).

8. Dispositif de massage selon l'une des revendications précédentes, **caractérisé en ce que** les éléments de massage (5) sont disposés de manière rotative sur les entretoises (4).

9. Dispositif de massage selon l'une des revendications précédentes, **caractérisé en ce que** deux ou plusieurs éléments de massage (5) sont disposés l'un à côté de l'autre sur une traverse (4).

10. Dispositif de massage selon l'une des revendications précédentes, **caractérisé en ce que** les tiges filetées (3) espacées ont une distance comprise entre 15 et 60 cm.

11. Dispositif de massage selon l'une des revendications précédentes, **caractérisé en ce que** le cadre (2) est en bois, en matière plastique ou en métal, de préférence en aluminium, notamment en bois.

12. Dispositif de massage selon l'une des revendications précédentes, **caractérisé en ce que** les dispositifs de fixation des tiges filetées (3) dans ou sur le bâti (2) sont conçus pour être amovibles, notamment **en ce que** les tiges filetées (3) traversent un trou dans le cadre (2) et sont reliés à l'extérieur et à l'intérieur avec une mère pouvant être contrée.

13. Dispositif de massage selon l'une des revendications précédentes, **caractérisé en ce que** les dispositifs de fixation des tiges filetées (3) et/ou les supports (6) des traverses (4) sont constitués par des systèmes à vis, des mécanismes de serrage ou d'encliquetage.

14. Dispositif de massage selon l'une des revendications précédentes, **caractérisé en ce que** les tiges filetées (3) sont entièrement filetées.

15. Dispositif de massage selon l'une des revendications précédentes 1 à 13, **caractérisé en ce que** les tiges filetées (3) sont conçues sans filetage dans la zone située entre les ressorts (7), le support (6) et les entretoises (4).

16. Dispositif de massage pour le traitement des membres humains, **caractérisé en ce que** deux appareils selon l'une des revendications 1 à 15 sont positionnés l'un derrière l'autre et sont reliés l'un à l'autre sur le châssis (2) par une ou plusieurs entretoises.

17. Dispositif de massage pour le traitement des membres humains, **caractérisé en ce que** deux appareils selon l'une des revendications 1 à 16 sont placés l'un derrière l'autre et sont reliés l'un à l'autre au niveau des cadres (2) par un ou plusieurs entretoises.
